# EUROPÄISCHE PATENTSCHRIFT

(11) **EP 0 716 283 B1**
(45) Veröffentlichungstag und Bekanntmachung des Hinweises auf die Patenterteilung: **10.03.1999**
(21) Anmeldenummer: 95119234.3
(22) Anmeldetag: 06.12.1995
(51) Int. Cl.: F41A 25/22

(54) **Schusswaffe, insbesondere Selbstladepistole**
Fire arm, in particular self-loading pistol
Arme à feu, en particulier pistolet automatique

(30) Priorität: 09.12.1994 DE 4443940
(43) Veröffentlichungstag der Anmeldung: 12.06.1996
(73) Patentinhaber: HECKLER & KOCH GMBH, D-78727 Oberndorf (DE)
(72) Erfinder: Albrecht, Hermann, D-78727 Oberndorf (DE); Weldle, Helmut, D-78727 Oberndorf (DE); Bantle, Hans-Peter, D-78655 Dunningen (DE)
(74) Vertreter: von Samson-Himmelstjerna, Friedrich R., Dipl.-Phys.

(56) Entgegenhaltungen:
- DE-C- 187 246
- DE-C- 226 588
- FR-A- 2 158 885
- US-A- 2 489 816
- US-A- 3 411 406
- US-A- 3 504 594
- US-A- 3 564 967
- US-A- 4 031 808
- US-A- 4 178 833
- US-A- 4 896 581

## Beschreibung

Die Erfindung betrifft eine Selbstladepistole mit einem Verschluß und einem Lauf, der in einer Führungsbohrung des Verschlusses gleitend geführt ist, wobei der Lauf an seiner Außenseite eine Umfangsnut aufweist, in der ein ringähnlicher Federkörper sitzt, der bei geschlossenem Verschluß der Innenoberfläche der Führungsbohrung gegenüberliegt.

Eine solche Selbstladepistole ist aus der US-A-4 178 833 bekannt und soll das Laufspiel bei einer verriegelten Selbstladepistole nach dem Colt-Browning-System mindern.

Bei einer solchen Schußwaffe dieses Systems vollführen der Lauf und der Verschluß der Waffe eine gemeinsame Längsbewegung. Dabei wird zusätzlich der Lauf relativ zum Verschluß abgekippt. Um diesen Bewegungsablauf zu ermöglichen, ist ein beträchtliches Spiel zwischen der Außenseite des Laufes und der Innenseite der Führungsbohrung im Verschluß erforderlich. Durch dieses Spiel wird die Schußgenauigkeit der Waffe beeinträchtigt.

Um diesem Problem abzuhelfen, ist bei der obengenannten, bekannten Selbstladepistole in die Außenseite des Laufes eine Ringnut eingebracht, in der ein axial geschlitzter Federkörper aus Stahl sitzt, der bei vollständig verriegelter Waffe gerade noch in einen verkleinerten Abschnitt der Führungsbohrung mit verringertem Radialspiel eingreift. Eine solche Bauweise ist jedoch wegen der Störanfälligkeit für eine Ordonnanzpistole ungeeignet.

Im übrigen ist es schon aus der US-A-4 031 808 bekannt, zur Präzisionssteigerung einer Pistole mit der genannten Grundbauweise eine Büchse zu verwenden, die vorne im Verschluß befestigt ist; diese sitzt bei verriegelter Waffe von hinten her gegen einen nahe der Mündung ausgebildeten Bund des Laufes auf. Die Büchse kann aus starrem Kunststoff mit niedriger Reibung oder Schmierfähigkeit, insbesondere aus Teflon, bestehen. Wenn sich jedoch zwischen dem Bund des Laufes und der starren Büchse am Verschluß Schmutz ansammelt, dann schließt der Verschluß nicht mehr vollständig, so daß diese bekannte Selbstladepistole nicht so verschmutzungsresistent ist, wie man dies bei einer Ordonnanzwaffe fordert.

Der Erfindung liegt ebenfalls die Aufgabe zugrunde, die Schußgenauigkeit einer Pistole der beschriebenen Grundbauweise zu verbessern, aber die erfindungsgemäß verbesserte Selbstladepistole soll besonders als Ordonnanzpistole nutzbar sein.

Diese Aufgabe wird gemäß dem Patentanspruch dadurch gelöst, daß der ringförmige Federkörper als Kunststoffring ausgebildet ist, der
- aus elastisch nachgiebigem, federndem, vulkanisierbarem Fluorelastomer auf der Basis von Vinylidenfluorid-Hexafluorpropylen-Copolymerisaten besteht, und
- mit geringer Vorspannung gegen die Innenoberfläche der Führungsbohrung anliegt.

Der unter Vorspannung gegen die Führungsbohrung anliegende Kunststoffring hat den Vorteil, daß auch vor Abgabe des ersten Schusses kein Spiel vorhanden ist, also wenn bei gleicher Wärmeausdehnung von Lauf und Verschluß das Spiel bei bekannten Ordonnanzwaffen der eingangs genannten Bauweise am größten ist.

Wenn aber Schmutz, Sand und dergleichen vor oder während des Schusses in die Führungsbohrung gelangen, reinigt der Kunststoffring die Führungsbohrung beim Schuß, weil er wie ein Wischer wirkt. Schmutzbedingte Probleme können so vermieden werden.

Die Erfindung wird anhand von Ausführungsbeispielen und der beigefügten Zeichnung noch näher erläutert. Darin zeigt:
- Fig.1: einen Querschnitt durch ein erstes Ausführungsbeispiel; und
- Fig.2: eine Ausschnittvergrößerung aus Fig. 1, bei welcher weniger wichtige Teile weggelassen sind.

In Fig.1 wird eine Selbstladepistole des Colt-Browning-Prinzips in verriegeltem Zustand dargestellt. Ein Lauf 1 durchsetzt im Bereich seiner Mündung eine Führungsbohrung 3 eines Verschlusses oder Schlittens 2. Dabei verbleibt genügend Spiel, damit sich der Schlitten 2 mit seiner Führungsbohrung 3 nach der Abgabe eines Schusses ungehindert auch dann nach hinten bewegen kann, wenn der Lauf 1 nach dem Entriegeln mit seinem hinteren Ende ein wenig gegenüber der dargestellten Lage nach unten abgekippt ist. Dieses Spiel ist aus Fig. 2 ersichtlich und verkleinert sich nach dem ersten Schuß, wenn sich der Lauf 1 infolge seiner Erwärmung im Umfang vergrößert, während der Schlitten 2 noch nicht erwärmt ist. (Dies hat zur Folge, daß der Innendurchmesser der Führungsbohrung 3 unverändert bleibt.)

Wie aus Fig.2 ersichtlich, ist im Bereich dieses Spieles eine Umfangsnut 5 in die Außenoberfläche des Laufes 1 eingebracht, in welcher ein Kunststoffring 4 sitzt. Dieser ist aus elastisch nachgiebigem, federndem Material hergestellt. In der in Fig. 1 gezeigten Lage, liegt er mit geringer Vorspannung gegen die Innenoberfläche der Führungsbohrung 3 an.

Der Kunststoffring 4 zentriert stets den Lauf 1 in Bezug auf die Führungsbohrung 3 und somit den Schlitten 2, welcher die Visierung trägt. Die Erwärmung oder Verschmutzung hat auf diese Zentrierung wenig Einfluß, so daß die Trefferlage gleichmäßiger wird. Sollte sich Schmutz im Spielbereich angesammelt haben, so wird er beim Schuß durch den Kunststoffring 4 wie durch einen Wischer entfernt. Im übrigen puffert der Kunststoffring 4 den von Lauf 1 und Schlitten 2 am Abschluß der Verriegelungsbewegung verursachten Aufprall gegen das Griffstück (Fig. 1) ab, da der Schlitten 2 am Ende seiner Schließbewegung durch den Kunststoffring 4 abgebremst wird.

Bei der Ausbildung des Kunststoffringes 4 entsprechend Fig.2 hat sich ein torusförmiger Ring mit einem Außendurchmesser von 14 mm und einem Korpusdurchmesser von 1 mm (14*1) aus einem vulkanisierbaren Fluorelastomer auf der Basis von Vinylidenfluorid-Hexafluorpropylen-Copolymerisaten, welches unter dem Namen "Viton" bekannt ist, besonders bewährt.

## Patentansprüche

1. Selbstladepistole mit einem Verschluß (2) und einem Lauf (1), der in einer Führungsbohrung (3) des Verschlusses (2) gleitend geführt ist, wobei der Lauf (1) an seiner Außenseite eine Umfangsnut (5) aufweist, in der ein ringähnlicher Federkörper (4) sitzt, der bei geschlossenem Verschluß der Innenoberfläche der Führungsbohrung (3) gegenüberliegt,
dadurch **gekennzeichnet**, daß der ringförmige Federkörper als Kunststoffring (4) ausgebildet ist, der
- aus elastisch nachgiebigem, federndem, vulkanisierbarem Fluorelastomer auf der Basis von Vinylidenfluorid-Hexafluorpropylen-Copolymerisaten besteht, und
- mit geringer Vorspannung gegen die Innenoberfläche der Führungsbohrung (3) anliegt.

## Claims

1. Automatic pistol comprising a breech (2) and a barrel (1) slidably guided in a guide bore (3) in the breech (2), the barrel (1) being provided on its outer face with a circumferential groove (5) in which is located a ring-like spring body (4) situated opposite the inner surface of the guide bore (3) when the breech is closed, characterised in that the ring-like spring body is in the form of a plastic ring (4) which consists of a flexible, resilient, vulcanisable fluoroelastomer based on vinylidene fluoride-hexafluoropropylene copolymers and bears with a slight initial tension against the inner surface of the guide bore (3).

## Revendications

1. Pistolet automatique comportant une culasse (2) et un canon (1) qui est guidé, en glissant, dans un perçage de guidage (3) de la culasse (2), dans lequel le canon (1) présente, sur sa face extérieure, une rainure périphérique (5) dans laquelle se tient un corps élastique (4) semblable à un anneau, qui, la culasse étant fermée, se trouve en face de la surface intérieure du perçage de guidage (3),
caractérisé par le fait que le corps élastique en forme d'anneau est conçu sous forme d'un anneau de plastique (4) qui
- est constitué d'un fluoroélastomère cédant élastiquement, formant ressort, vulcanisable, sur la base de copolymerisats fluorure de vinylidene-hexafluoropropylène, et
- s'appuie avec une légère précontrainte contre la surface intérieure du perçage de guidage (3).
